# FASCICULE DE BREVET EUROPEEN

(11) **EP 1 066 136 B1**
(45) Date de publication et mention de la délivrance du brevet: **12.02.2003**
(21) Numéro de dépôt: 99909065.7
(22) Date de dépôt: 22.03.1999
(51) Int. Cl.: B25C 5/16, B25C 1/00

(54) **MAGASIN POUSSE-AGRAFES POUR AGRAFEUSE MANUELLE DE CADRES**
KLAMMERMAGAZIN FÜR MANUELLES KLAMMERGERÄT ZUM FERTIGEN VON RAHMEN
STAPLE-DRIVER-MAGAZINE FOR MANUAL FRAME STAPLER

(30) Priorité: 26.03.1998 FR 9803733
(43) Date de publication de la demande: 10.01.2001
(73) Titulaire: CASSESE, 77390 Verneuil-l'Etang (FR)
(72) Inventeur: CASSESE, Alain, F-77720 Mormant (FR)
(74) Mandataire: Lhuillier, René
(86) Numéro de dépôt international: FR9900662
(87) Numéro de publication internationale: WO99048649

(56) Documents cités:
- EP-A- 0 521 724
- DE-U- 9 306 388
- FR-A- 2 747 604
- US-A- 4 179 058
- US-A- 4 378 065
- US-A- 4 830 257

## Description

L'invention concerne l'encadrement et se rapporte plus précisément à un magasin approprié pour pousser des agrafes et les positionner une à une sur une agrafeuse manuelle.

Il existe des agrafeuses de maniement simple qui permettent à un utilisateur de mettre en place manuellement des agrafes profilées dans des baguettes d'encadrement. Dans un appareil connu, le marteau permettant de faire pénétrer l'agrafe dans le bois dispose à sa surface d'un organe de guidage en forme de plot, habituellement cylindrique, qui est aimanté et peut ainsi retenir une agrafe positionnée contre lui jusqu'à ce que l'outil soit présenté en bonne place sur la baguette avant le cloutage de l'agrafe. Celle-ci avantageusement profilée en V doit donc être mise en place sur l'agrafeuse, dans le bon sens c'est-à-dire l'affûtage orienté vers l'extérieur, et il est bien évident qu'aucun des chargeurs d'agrafes tel que décrits par exemple dans le FR-A-2747604, le EP-A-0521724 ou le US-A-4378065, et qui sont prévus pour une distribution vers une machine d'agrafage automatique, ne peut convenir pour alimenter cet outil manuel.

L'invention résout ce problème en proposant un magasin pousse agrafes pour agrafeuse manuelle de cadre disposant d'un marteau portant un organe de guidage en forme de plot aimanté pour retenir une agrafe positionnée contre lui, ledit magasin étant en forme de tiroir allongé et fermé dont une face est percée d'une ouverture longitudinale et dont une extrémité est ouverte par une fenêtre en bout du tiroir, ledit tiroir renfermant un poussoir coulissant manoeuvré par un bouton pour le déplacement des agrafes accolées et la présentation d'une agrafe sur le marteau par la fenêtre en bout du tiroir. Un dispositif de retenue élastique du poussoir coulissant dans le tiroir est constitué d'au moins une languette rapportée à la hauteur d'au moins un rail cranté s'étendant parallèlement à la face du magasin pour l'avance pas à pas des agrafes.

Selon des caractéristiques constructives de l'invention, la fenêtre est rectangulaire et encadrée de rebords verticaux formant un guide pour les ailes latérales d'une agrafe, tandis que le poussoir porte une tête profilée ayant deux arêtes de section triangulaire avec un profil correspondant à celui d'une agrafe et de ses ailes latérales. Le bouton est monté sur des entretoises coulissant dans une ouverture longitudinale du magasin, entretoises qui s'accrochent à des nervures rapportées de part et d'autre du corps central du poussoir.

Selon une autre caractéristique particulière de l'invention, les languettes du dispositif de retenue élastique du poussoir coulissant sont rapportées de chaque côté de la tête du poussoir, et de rails crantés qui s'étendent sur les flancs latéraux du magasin, les languettes étant équipées de pointes qui coopèrent avec des creux situés entre des dents prévues sur les rails crantés.

Avantageusement les dents sont délimitées par une face avant, en direction de la fenêtre du magasin, perpendiculaire aux flancs du magasin, et de l'autre côté par une face arrière inclinés d'un angle d'environ 45°.

A l'inverse, les pointes sont délimitées vers l'avant par une face inclinée et vers l'arrière par une face perpendiculaire au corps central du poussoir.

D'autres caractéristiques particulières et avantages de l'invention ressortiront de la description qui va suivre d'un exemple de réalisation dans lequel il est fait référence aux dessins annexés qui représentent :
Figure 1, une vue écorchée en perspective du magasin pousse agrafe.
Figure 2, une vue en perpective du tiroir formant le magasin.
Figure 3, une vue partielle en coupe à plus grande échelle d'un rail cranté.
Figures 4 et 5, des vues respectivement en perspective et de dessus du poussoir.
Figure 6, une vue en coupe à plus grande échelle d'une languette du poussoir.
Figure 7, une vue en perspective d'une agrafeuse manuelle.
Figures 8 et 9, des vues en perspective du magasin et de l'agrafeuse manuelle, respectivement en position de présentation de l'agrafe et de retrait du magasin.

On a représenté à la figure 1 un magasin pousse agrafe désigné dans son ensemble par la référence 1, dans lequel se déplace un poussoir coulissant désigné dans son ensemble par la référence 2.

En se reportant également à la figure 2, on voit que le magasin 1 se présente comme un tiroir allongé et fermé dont une face 12 est percée d'une ouverture longitudinale 10 et dont une extrémité (en avant sur la figure 2) est ouverte par une fenêtre rectangulaire 11, en bout du tiroir. Entre l'ouverture 10 et la fenêtre 11, la face 12 porte une découpe 13 en forme de V dont le profil correspond au profil d'une agrafe 3. Cette découpe est située du côté de la sortie de l'agrafe hors du magasin, au-dessus de la fenêtre 11. La fenêtre est encadrée de deux rebords verticaux 14 qui forment un guide pour les ailes latérales 4 de l'agrafe 3 comme cela apparaît plus clairement à la figure 1. L'épaisseur de ce guide, c'est-à-dire la distance séparant le rebord vertical 14 de la partie de la découpe 13 qui se trouve en face de lui, correspond sensiblement à l'épaisseur d'une agrafe. Ainsi il n'est pas possible que deux agrafes accolées puissent sortir simultanément du magasin.

Les deux flancs latéraux 15 du magasin sont pourvus intérieurement de rails crantés 16 s'étendant parallèlement à la face 12 sur toute la longueur du magasin. Selon une variante de réalisation non représentée, les rails crantés sont prévus un peu plus haut que ceux visibles aux figures 1 et 2, plus précisément sur les bordures longitudinales de l'ouverture 10, au niveau de la face 12.

La figure 3 montre la forme du crantage des rails, constitué d'une succession de dents 17 délimitées d'un côté par une face avant 18, en direction de la fenêtre 11, qui est perpendiculaire au plan des flancs 15 du magasin, et de l'autre côté par une face arrière 19 inclinée d'un angle d'environ 45° vers l'arrière.

Le poussoir 2 montré aussi aux figures 4 et 5 est constitué d'un corps central 20 portant à l'arrière, c'est-à-dire du côté opposé à la fenêtre 11, deux ailerons de guidage 21 prenant appui sur les flancs 15 du magasin. Du côté avant le corps central porte une tête profilée 22 avec deux arêtes verticales 23 de section triangulaire ayant un profil correspondant à celui d'une agrafe 3 et de ses ailes latérales 4. De chaque côté de la tête 22 est rapporté, au niveau du rail cranté 15 du magasin, une languette 24 équipée de deux pointes 25 plus clairement visibles à la figure 6. A l'inverse des dents 17 du rail cranté, les pointes 25 sont délimitées vers l'avant par une face inclinée 26 et vers l'arrière par une face 27 perpendiculaire au corps central 20 du poussoir. Les languettes 24 coopèrent avec les creux situés entre les dents 17 des rails crantés et constituent ainsi un dispositif de retenue élastique du poussoir coulissant dans le tiroir, pour l'avance pas à pas des agrafes. On a prévu que la distance entre les extrémités de deux dents successives est supérieure à l'épaisseur d'une agrafe.

Enfin on notera que l'on a rapporté de part et d'autre du corps central, une nervure 28 servant à l'accrochage du bouton de manoeuvre 29 visible à la figure 1. Ce bouton 29, à surface nervurée est monté sur deux entretoises 30 grâce auxquelles il vient s'accrocher aux nervures 28 du poussoir, les entretoises présentant une certaine élasticité et étant creusées d'une rainure pour leur encliquetage sur lesdites nervures. Le bouton permet de faire coulisser aisément le poussoir à l'intérieur du magasin, ses ailes 30 se déplaçant dans l'ouverture 10 du tiroir dont les bords lui servent de guide.

Le magasin ainsi décrit est utilisable pour la mise en place d'agrafes sur une agrafeuse manuelle 5 montrée à la figure 7. Il faut en effet placer une agrafe 3 contre un plot aimanté 6 qui déborde d'une surface plane 7, de telle sorte que l'agrafe soit maintenue sur l'outil comme représentée, biseautage vers le haut.

Les agrafes accolées, mais non liées les unes aux autres, sont disposées dans le magasin, leur partie affûtée se trouvant au fond, du côté opposé au bouton 29. On voit à la figure 8 qu'on présente le magasin 1 contre l'agrafeuse de façon que la première agrafe apparaissant à la fenêtre 11 soit appliquée contre le plot 6, perpendiculairement à la surface 7. L'utilisateur déplace alors le magasin vers le haut, dans le sens de la flèche, comme indiqué à la figure 9, et l'agrafe reste en position sur l'outil.

Grâce au bouton 29, on fait avancer le paquet d'agrafes en direction de l'ouverture du magasin, l'avance pas à pas des agrafes se faisant grâce aux languettes élastiques 24 qui échappent aux dents 17 du rail cranté correspondant 16 et se calent successivement contre la dent suivante.Un faible jeu étant prévu entre une agrafe et les deux dents 17 qui l'encadrent, puisque celles-ci sont écartées d'une distance supérieure à l'épaisseur de l'agrafe, cela favorise leur sortie hors du magasin à chaque avancée du poussoir. Eventuellement un lubrifiant peut être appliqué sur les rails et dans le magasin pour faciliter le déplacement des agrafes.

## Revendications

1. Magasin pousse agrafes pour agrafeuse manuelle de cadre disposant d'un marteau portant un organe de guidage en forme de plot aimanté pour retenir une agrafe positionnée contre lui **caractérisé en ce que** le magasin (1) a la forme d'un tiroir allongé et fermé dont une face (12) est percée d'une ouverture longitudinale (10) et dont une extrémité est ouverte par une fenêtre (11) en bout du tiroir, **en ce que** ledit tiroir renferme un poussoir coulissant (2) manoeuvré par un bouton (29) pour le déplacement des agrafes accolées et la présentation d'une agrafe (3) sur la marteau par la fenêtre en bout de tiroir, et **en ce que** un dispositif de retenue élastique du poussoir coulissant dans le tiroir est constitué d'au moins une languette (24) rapportée à la hauteur d'au moins un rail cranté (16) s'étendant parallèlement à la face (12) du magasin, pour l'avance pas à pas des agrafes.

2. Magasin pousse agrafes selon la revendication 1 **caractérisé en ce que** la fenêtre (11) est rectangulaire et encadrés de rebords verticaux (14) formant un guide pour les ailes latérales (4) d'une agrafe (3).

3. Magasin pousse agrafes selon les revendications 1 et 2 **caractérisé en ce que** la face (12) du magasin (1) porte au-dessus de la fenêtre (11), une découpe (13) en forme de V dont le profil correspond au profil d'une agrafe (3).

4. Magasin pousse agrafes selon les revendications 2 et 3 **caractérisé en ce que** la distance séparant un rebord vertical (14) de la partie de découpe (13) en face de lui, correspondant sensiblement à l'épaisseur d'une agrafe.

5. Magasin pousse agrafes selon la revendication 1 **caractérisé en ce que** le poussoir (2) porte une tête profilée (22) ayant deux arêtes (23) de section triangulaire avec un profil correspondant à celui d'une agrafe (3) et de ses ailes latérales (4).

6. Magasin pousse agrafes selon la revendication 1 **caractérisé en ce que** le bouton (29) est monté sur des entretoises (30) coulissant dans l'ouverture longitudinale (10) du magasin (1), entretoises qui s'accrochent à des nervures (28) rapportées de part et d'autre du corps central (20) du poussoir (2).

7. Magasin pousse agrafes selon la revendication 1 **caractérisé en ce que** les languettes (24) sont rapportées de chaque côté de la tête (22) du poussoir, à la hauteur des rails crantés (16) qui s'étendent sur les côtés (15) du magasin (1).

8. Magasin pousse agrafes selon la revendication 5 **caractérisé en ce que** la languette (24) est équipée de pointes (25) coopérant avec des creux situés entre des dents (17) prévues sur les rails crantés (16).

9. Magasin pousse agrafes selon les revendications 2 et 8 **caractérisé en ce que** les dents (17) sont délimitées par une face avant (18), en direction de la fenêtre (11) du magasin (1), perpendiculaire aux flancs du magasin, et de l'autre côté par une face arrière (19) inclinée d'un angle d'environ 45°.

10. Magasin pousse agrafes selon les revendications 2 et 3 **caractérisé en ce que** la distance entre les extrémités de deux dents successives (17) est supérieure à l'épaisseur d'une agrafe (3).

11. Magasin pousse agrafes selon les revendications 5 et 8 **caractérisé en ce que** les pointes (25) sont délimitées vers l'avant par une face inclinée (26) et vers l'arrière par une face (27) perpendiculaire au corps central (20) du poussoir (2).

## Patentansprüche

1. Klammermagazin für manuelles Rahmenklammergerät mit einem Hammer, der ein Führungsorgan in Form eines magnetischen Elements zum Festhalten einer an ihm positionierten Klammer umfasst,
**dadurch gekennzeichnet, dass** das Magazin (1) die Form eines länglichen und geschlossenen Fachs hat, von dem eine Seite (12) eine longitudinale Öffnung (10) aufweist und von dem ein Ende offen ist durch ein Fenster (11), dadurch, dass das Fach einen gleitenden Drücker (2) einschließt, betätigt durch einen Knopf (29), um aneinandergefügte Klammern zu verschieben und durch das Fenster am Ende des Fachs auf dem Hammer eine Klammer (3) anzubringen, und dadurch, dass eine elastische Rückhalteeinrichtung des in dem Fach gleitenden Drückers durch wenigstens eine Zunge (24) gebildet wird, angeordnet in Höhe wenigstens einer sich parallel zu der Seite (12) des Fachs erstreckenden gezahnten Schiene (16), um einen schrittweisen Vorschub der Klammern zu ermöglichen.

2. Klammermagazin nach Anspruch 1, **dadurch gekennzeichnet, dass** das Fenster (11) rechteckig ist und von vertikalen Randleisten (14) umgeben ist, die für die seitlichen Flügel (4) einer Klammer (3) eine Führung bilden.

3. Klammermagazin nach den Ansprüchen 1 und 2, **dadurch gekennzeichnet, dass** die Seite (12) des Magazins (1) über dem Fenster (11) einen V-förmigen Einschnitt aufweist, dessen Profil dem Profil einer Klammer (3) entspricht.

4. Klammermagazin nach den Ansprüchen 2 und 3, **dadurch gekennzeichnet, dass** der Abstand, der eine vertikale Randleiste (14) von dem ihm gegenüberstehenden Einschnittteil trennt, im Wesentlichen der Dicke einer Klammer entspricht.

5. Klammermagazin nach Anspruch 1, **dadurch gekennzeichnet, dass** der Drücker (2) einen profilierten Kopf (22) umfasst, der zwei Kanten (23) mit Dreiecksquerschnitt hat, dessen Profil dem einer Klammer (3) und ihren seitlichen Flügeln (4) entspricht.

6. Klammermagazin nach Anspruch 1, **dadurch gekennzeichnet, dass** der Knopf (29) Zwischenstücke (30) umfasst, die in der longitudinalen Öffnung (10) des Magazins (1) gleiten, wobei diese Zwischenstücke durch Rippen (28) gehalten werden, die beiderseits des zentralen Gehäuses (20) des Drückers (2) angebracht sind.

7. Klammermagazin nach Anspruch 1, **dadurch gekennzeichnet, dass** auf jeder Seite des Kopfs (22) des Drückers Zungen (24) angebracht sind, in Höhe der gezahnten Schienen (16), die sich auf den Seiten (15) des Magazins (1) erstrecken.

8. Klammermagazin nach Anspruch 5, **dadurch gekennzeichnet, dass** die Zunge (24) Spitzen (25) aufweist, die mit Vertiefungen zusammenwirken, die sich zwischen Zähen (17) befinden, die auf den gezahnten Schienen vorgesehen sind.

9. Klammermagazin nach den Ansprüchen 2 und 8, **dadurch gekennzeichnet, dass** die Zähne (17) begrenzt werden durch eine dem Fenster (11) des Magazins zugewandte Vorderseite (18), die senkrecht ist zu den Flanken des Magazins, und eine Rückseite (19), die unter einem Winkel von ungefähr 45° geneigt ist.

10. Klammermagazin nach den Ansprüchen 2 und 8, **dadurch gekennzeichnet, dass** der Abstand zwischen den Enden von zwei aufeinanderfolgenden Zähnen (17) größer ist als die Dicke einer Klammer (3).

11. Klammermagazin nach den Ansprüchen 5 und 8, **dadurch gekennzeichnet, dass** die Spitzen (25) nach vom durch eine schräge Fläche (26) begrenzt werden und nach hinten durch eine zum zentralen Gehäuse (20) des Drückers (2) senkrechte Fläche (27).

## Claims

1. A staple-driver magazine for a manual frame-stapling device having a hammer with a guide member in the form of a magnetized for keeping a staple positioned against it, **characterized in that** the magazine (1) is in the form of an elongate and closed slide unit, one face (12) of which has a longitudinal opening (10) and one end of which is open via a window (11) at the end of the slide unit, **in that** the said slide unit contains a sliding driver (2) operated by a button (29) for the movement of adjoining staples and the presentation of a staple (3) on the hammer via the window at the end of the slide unit, and **in that** a resilient retaining device of the driver sliding in the slider unit consists of at least one tongue (24) attached at the height of at least one notched rail (16) extending parallel to the face (12) of the magazine, for the step-by-step advancement of the staples.

2. A staple-driver magazine according to claim 1, **characterized in that** the window (11) is rectangular and framed by vertical edges (14) forming a guide for the side wings (4) of a staple (3).

3. A staple-driver magazine according to claim 1 or 2, **characterized in that** the face (12) of the magazine (1) has, above the window (11), a V-shaped cutout (13) the profile of which corresponds to the profile of a staple (3).

4. A staple-driver magazine according to claim 2 or 3, **characterized in that** the distance separating a vertical edge (14) from the cutout part (13) facing it corresponds substantially to the thickness of a staple.

5. A staple-driver magazine according to claim 1, **characterized in that** the driver (2) has a profiled head (22) having two sharp edges (23) of triangular cross section with a profile corresponding to that of a staple (3) and of its side wings (4).

6. A staple-driver magazine according to claim 1, **characterized in that** the button (29) is mounted on spacers (30) sliding in the longitudinal opening (10) of the magazine (1), which spacers interengage with ribs (28) attached on each side of the central body (20) of the driver (2).

7. A staple-driver magazine according to claim 1, **characterized in that** the tongues (24) are attached to each side of the head (22) of the driver, at the height of the notched rails (16) which extend along the sides (15) of the magazine (1).

8. A staple-driver magazine according to claim 5, **characterized in that** the tongue (24) has tips (25) co-operating with hollows located between teeth (17) provided on the notched rails (16)

9. A staple-driver magazine according to claim 2 or 8, **characterized in that** the teeth (17) are defined by a front, in the direction of the window (11) of the magazine (1), face (18) perpendicular to the sides of the magazine, and on the other side by a rear face (19) inclined at an angle of about 45°.

10. A staple-driver magazine according to claim 2 or 8, **characterized in that** the distance between the ends of two successive teeth (17) is greater than the thickness of a staple (3).

11. A staple-driver magazine according to claim 5 or 8, **characterized in that** the tips (25) are defined towards the front by an inclined face (26) and towards the rear by a face (27) perpendicular to the central body (20) of the driver (2).
